# EUROPÄISCHE PATENTSCHRIFT

(11) **EP 2 384 947 B1**
(45) Veröffentlichungstag und Bekanntmachung des Hinweises auf die Patenterteilung: **01.03.2017**
(21) Anmeldenummer: 11003599.5
(22) Anmeldetag: 03.05.2011
(51) Int. Cl.: B61D 47/00

(54) **VERFAHREN UND VORRICHTUNG ZUM VERLADEN VOM GÜTERVERKEHR AUF DIE SCHIENE**
METHOD AND DEVICE FOR LOADING GOODS TRAFFIC ON TO RAILS
PROCÉDÉ ET DISPOSITIF DE CHARGEMENT DU TRANSPORT DE MARCHANDISES SUR LE RAIL

(30) Priorität: 03.05.2010 DE 102010019002
(43) Veröffentlichungstag der Anmeldung: 09.11.2011
(73) Patentinhaber: RLI-Rail Logistik Innovation Gbr mbH, 28725 Emden (DE)
(72) Erfinder: Lichtnow, Bruno, 26759 Hinte (DE)
(74) Vertreter: Siekmann, Gunnar

(56) Entgegenhaltungen:
- EP-A2- 1 241 118
- FR-A1- 2 149 314

## Beschreibung

Die Erfindung bezieht sich auf ein Verfahren zum Auf- und Abladen von zumindest einem verfahrbaren, Güter aufnehmenden Straßenfahrzeugmit Rädern und mit Transportbehälter auf ein und von einem Schienenfahrzeug. Die Erfindung bezieht sich auch auf eine Vorrichtung zum Auf- und Abladen von zumindest einem fahrbaren, Güter aufnehmenden Straßenfahrzeug mit Rädern und mit Transportbehälter auf ein und von einem Schienenfahrzeug, mit zumindest einem Ladebereich neben dem Schienenstrang für das Schienenfahrzeug, wobei der Ladebereich wenigstens eine Verladeeinrichtung für das mindestens eine zu versetzende Straßenfahrzeug aufweist. Die Verladeeinrichtung weist mindestens einen Ladeschlitten auf, welcher quer zum Schienenstrang zwangsbeweglich geführt ist, wobei der Ladeschlitten mit einer am Schienenfahrzeug vorgesehenen Aufnahme korrespondiert und wobei der Ladeschlitten mit einer Hubeinrichtung zum Anheben und Absenken des Straßenfahrzeuges ausgerüstet ist.

Bekannte Verfahren und Vorrichtungen werden eingesetzt, um Straßenfahrzeuge, wie zum Beispiel Personenkraftwagen, oder eine mittels eines anderen Straßenfahrzeuges bewegtes Straßenfahrzeug, insbesondere einen Sattelauflieger, auf ein Schienenfahrzeug zu verladen. Damit soll insbesondere die Verlagerung von Teilen des Verkehrs, vornehmlich des Güterverkehrs, über weite Strecken auf die Schiene erreicht und somit eine Entlastung des Straßennetzes bewirkt werden. Dabei ist an den jeweiligen Be- und Entladeorten ein relativ einfacher Umschlag von der Straße auf die Schiene bzw. von der Schiene auf die Straße sicherzustellen.

Aus der DE 30 37 031 A1 ist eine Vorrichtung zum Be- und Entladen eines Autoreisezuges bekannt, die in unmittelbar neben dem Schienenstrang angeordneten Rampen und ebenfalls auf der Ladefläche des Schienenfahrzeuges Transporteinrichtungen vorsieht. Mittels der Transporteinrichtungen kann ein jeweiliges Straßenfahrzeug quer zur Längsachse des Schienenfahrzeuges von der Rampe auf dessen Ladefläche und wieder zurück auf die Rampe transportiert werden. Auf jedem Schienenfahrzeug werden somit feste Transporteinrichtungen benötigt, was die Kosten für einen derartigen Eisenbahnwaggon deutlich vergrößert. Des Weiteren ist durch die fest am Schienenfahrzeug montierten Transporteinrichtungen dessen Ladefläche automatisch erhöht, weshalb ein Transport von Lastkraftwagen mit gängigen Abmessungen, aufgrund des genormten und somit stets einzuhaltenden Lichtraumprofiles, ausgeschlossen ist.

In der DE 10 2004 040 245 A1 ist ein alternatives Verfahren und ein Transportsystem beschrieben, bei dem ein Lastkraftwagen auf eine leere Wechselpalette fährt, auf der dann ein Transportbehälter abgestellt wird. Die Wechselpalette wird angehoben und zu einem Eisenbahnwagen eines Zuges gefördert und auf zwei, die Enden eines Eisenbahnwagens bildende Drehgestelle abgesetzt und mit diesen verriegelt. Das Zusammenstellen eines Zuges aus einer Vielzahl von Wechselpaletten aufweisenden Eisenbahnwagen ist relativ aufwendig und zudem ist es ohne die dazu notwendigen, schweren Gerätschaften, welche die Transportbehälter und die Wechselpaletten heben müssen, nicht möglich, einen verladenen Transportbehälter an einem Zwischenhalt abzuladen und durch einen anderen zu ersetzen. Darüber hinaus stellt die Bereitstellung einer ausreichenden Anzahl von Wechselpaletten an beispielsweise einer Verladestation mit vornehmlich abgehendem Gütertransport ein logistisches Problem dar, die demzufolge dann stets in großer Stückzahl zu bevorraten sind.

Aus der gattungsbildenden EP 1 241 118 A2 sind ein Verfahren und eine Vorrichtung zum Verladen bzw. Entladen von auf Paletten angeordneten Frachtgütern, wie zum Beispiel Sattelanhänger oder LKWs, auf ein Schienenfahrzeug bekannt. Beiderseits eines Schienenstranges sind Verladeeinrichtungen vorgesehen, mittels denen ein entlang des Schienenstranges in Position gebrachtes Frachtgut angehoben und das Frachtgut aus einer Position neben einem auf dem Schienenstrang befindlichen Schienenfahrzeug in eine Position oberhalb des Schienenfahrzeuges bewegt wird. Nachdem das Frachtgut auf das Schienenfahrzeug abgesenkt ist, wird die Verladeeinrichtung in ihre Grundstellung zurückbewegt. Das Verladen der Frachtgüter erfolgt insbesondere unter Zuhilfenahme von Paletten, die stets zusammen mit dem zu transportierenden Frachtgut über die Verladeeinrichtungen auf das Schienenfahrzeug geladen oder beim Entladen zusammen mit dem Frachtgut vom Schienenfahrzeug abgeladen werden.

Der Erfindung liegt die Aufgabe zugrunde, ein Verfahren und eine Vorrichtung vorbezeichneter Gattung dahingehend zu verbessern, dass das Verladen von zumindest Straßenfahrzeugen auf vereinfachte Weise und somit in kürzerer Zeit erfolgen kann.

Die Lösung der Aufgabe erfolgt erfindungsgemäß durch ein Verfahren mit den Merkmalen des Patentanspruches 1 und durch eine Vorrichtung mit den Merkmalen des Patentanspruches 2.

Vorteilhafte Weiterbildungen und Ausgestaltungen der Erfindung sind in den Unteransprüchen angegeben.

Es ist ein Verfahren zum Auf- und Abladen von zumindest einem fahrbaren, Güter aufnehmenden Straßenfahrzeug mit Rädern und mit Transportbehälter auf ein und von einem Schienenfahrzeug, welches sich auf einem Schienenstrang befindet, vorgesehen, bei dem das zumindest eine Straßenfahrzeug zu einer Verladeeinrichtung wenigstens einer abschnittsweise entlang des Schienenstranges angeordneten Ladestraße in Position gebracht wird, direkt mittels der Verladeeinrichtung das mindestens eine Straßenfahrzeug angehoben, und aus einer Position neben dem Schienenfahrzeug in eine Position oberhalb des Schienenfahrzeuges bewegt wird, und dann das Straßenfahrzeug in Aufnahmen am Schienenfahrzeug abgesenkt und die Verladeeinrichtung in ihre Grundstellung in der Ladestraße zurückbewegt wird, wobei beim Entladen des Schienenfahrzeuges die Umschlagschritte umgekehrt abgewickelt. Erfindungsgemäß ist weiter vorgesehen, dass das Straßenfahrzeug vor dem in Position Bringen auf der Ladestraße auf einer etwa parallel zur Ladestraße verlaufenden Rangierbahn abgestellt wird, wobei die Ladestraße zwischen dem Schienenstrang und der Rangierbahn angeordnet ist, dass das Straßenfahrzeug nach dem Abstellen auf der Rangierbahn durch Absenken von Teilbereichen der Aufstandsfläche der Rangierbahn, wobei die Teilbereiche zumindest eine Aufstellplatte umfassen, fluchtend zur Verladeeinrichtung auf der Ladestraße ausgerichtet wird, und dass das Straßenfahrzeug, nach dem Ausrichten, mittels einer Transporteinrichtung von der Rangierbahn in eine vorgegebene Position oberhalb der Verladeeinrichtung bewegt wird.

Dem Abwickeln der Umschlagschritte beim Entladen zufolge wird die Verladeeinrichtung aus ihrer Grundstellung der Ladestraße unterhalb des Straßenfahrzeuges bewegt und hebt diesen vom Schienenfahrzeug an. Dann wird das Straßenfahrzeug aus der Position oberhalb des Schienenfahrzeuges in eine Position neben dem Schienenfahrzeug bewegt und das Straßenfahrzeug auf der Ladestraße durch Absenken der Verladeeinrichtung abgesetzt.

Mit einem derartig erfindungsgemäßen Verfahren lassen sich einzelne, fahrbare Straßenfahrzeuge mit Transportbehälter sowie auch zum Beispiel ein kompletter Sattelzug, bestehend aus einer Sattelzugmaschine und einem Sattelauflieger, vorteilhaft einfach an einer beliebigen, freien Position auf den Zug verladen. Aufwendige Auf- bzw. Abladevorgänge durch das Koppeln der beiderseits des Schienenstranges angeordneten Verladeeinrichtungensind vorteilhaft vermieden. Mit dem erfindungsgemäßen Verfahren lassen sich zudem die Verweilzeiten der Züge an einer Umladestation mit Vorteil verringern. Durch das Abstellen des zumindest eines Straßenfahrzeugs oder Lastkraftwagens auf der Rangierbahn erfolgt das Rangieren nicht mehr auf der Ladestraße, wodurch die Abstände zwischen den zu verladenden Straßenfahrzeugen auf der Ladestraße relativ gering gehalten werden können. Zudem ist ein ständiges Überfahren der Verladeeinrichtung in der Ladestraße vermieden. Das Umsetzen des Straßenfahrzeugs von der Rangierbahn auf die Ladestraße kann dabei mit geeigneten Mitteln ebenfalls in Querrichtung zur Erstreckung der Ladestraße vorgenommen werden. Mit Hilfe der Verladeeinrichtung wird dann das Straßenfahrzeug quer zum Schienenstrang angehoben und anschließend wird die Verladeeinrichtung zusammen mit dem Straßenfahrzeug quer zum Schienenstrang auf einer waagerecht verlaufenden Ebene von der Ladestraße auf das Schienenfahrzeug bewegt. Das Schienenfahrzeug weist insbesondere Vertiefungen in der Ladefläche auf, in die das Straßenfahrzeug aufnehmende Ladeschlitten der Verladeeinrichtung eingeschoben werden, so dass das Straßenfahrzeug mit Vorteil auf einem relativ niedrigen Niveau auf dem Schienenfahrzeug abgesetzt werden kann. Nachdem das Straßenfahrzeug in speziellen Aufnahmen an der Ladefläche des Schienenfahrzeuges abgesetzt ist, so dass die Verladeeinrichtung wieder freigängig ist, wird die Verladeeinrichtung in ihre Grundstellung in der Ladestraße zurückbewegt.

Nach einer vorteilhaften Weiterbildung ist vorgesehen, dass nach dem Abstellen des Straßenfahrzeuges auf der Rangierbahn durch Absenken von Teilbereichen der Aufstandsfläche der Rangierbahn das Straßenfahrzeug, insbesondere dessen Räder aufweisenden Achsen, in eine Flucht mit der Verladeeinrichtung der Ladestraße gebracht wird. Durch das Absenken von Teilbereichen der Aufstandsfläche ist über die sich dabei ausbildenden Flanken der in der Höhe unveränderlichen Seitenbereiche zu beiden Seiten der abgesenkten Teilflächen eine selbsttätige Ausrichtung des Straßenfahrzeuges bewirkt. Eine in diesem Zusammenhang verwendete, höhenverstellbare Aufstellplatte zum Absenken des Straßenfahrzeuges weist eine Breite auf, die etwa dem halben Durchmesser des darauf aufstehenden Rades entspricht. Durch das gleichzeitig beim Ablassen des Straßenfahrzeuges erfolgte Ausrichten, lässt sich der Verladevorgang auf vorteilhafte Weise automatisieren und damit weiter verbessern.

Nach dem Ausrichten wird das Straßenfahrzeug mittels einer an der Rangierbahn vorgesehenen Transporteinrichtung von der Rangierbahn in eine vorgegebene Position oberhalb der Verladeeinrichtung bewegt. Das Umsetzen zwischen den verschiedenen Abschnitten des Ladebereiches ist dadurch auf vorteilhaft einfache Weise gewährleistet, wobei das zu verladende Straßenfahrzeug oder der zu verladene Lastkraftwagen unmittelbar oberhalb der Verladeeinrichtung in Position gebracht ist. Somit kann das von der Verladeeinrichtung weiter auf das Schienenfahrzeug zu versetzende Straßenfahrzeug durch Hochfahren einer Hubeinrichtung der Verladeeinrichtung von dieser übernommen werden, so dass die Transporteinrichtung wieder frei beweglich ist und ihrerseits in ihre Grundstellung in die Rangierbahn zurückbewegt werden kann. Die Transporteinrichtung führt dabei vorzugsweise eine ausschließlich lineare Bewegung quer zur Ladestraße auf einer waagerecht verlaufenden Ebene aus.

Bei einer Vorrichtung gemäss dem o.g. Anspruch 2 zum Auf- und Abladen von zumindest einem fahrbaren, Güter aufnehmenden Straßenfahrzeug mit Rädern und mit Transportbehälter auf ein und von einem Schienenfahrzeug, welches sich auf einem Schienenstrang befindet, mit zumindest einem Ladebereich neben dem Schienenstrang für das Schienenfahrzeug, wobei der Ladebereich wenigstens eine Verladeeinrichtung für das mindestens eine zu versetzende Straßenfahrzeug aufweist, mittels welcher das mindestens eine Straßenfahrzeug direkt angehoben und in eine Position oberhalb des Schienenfahrzeuges gebracht werden kann, wobei die Verladeeinrichtung mindestens einen Ladeschlitten aufweist, welcher quer zum Schienenstrang zwangsbeweglich geführt ist, wobei der Ladeschlitten mit einer am Schienenfahrzeug vorgesehenen Aufnahme korrespondiert und mit einer Hubeinrichtung zum Anheben und Absenken des Straßenfahrzeuges ausgerüstet ist, und wobei etwa parallel entlang eines Abschnittes des Schienenstranges wenigstens eine Ladestraße vorgesehen ist, ist erfindungsgemäß vorgesehen, dass etwa parallel entlang eines Abschnittes des Schienenstranges eine entlang der Ladestraße verlaufende Rangierbahn vorgesehen ist, auf welcher das Straßenfahrzeug vor dem in Position Bringen auf der Ladestraße abzustellen ist, wobei die Ladestraße zwischen dem Schienenstrang und der Rangierbahn angeordnet ist, dass die Aufstandsfläche der Rangierbahn Teilbereiche aufweist, die zumindest eine Aufstellfläche umfassen und die zum Ausrichten des Straßenfahrzeuges fluchtend zur Verladeeinrichtung der Ladestraße absenkbar ausgebildet sind, und dass eine Transporteinrichtung vorgesehen ist zum Bewegen des Straßenfahrzeuges nach dem Ausrichten von der Rangierbahn in eine vorgegebene Position oberhalb der Verladeeinrichtung.

Mittels einer derartig erfindungsgemäß ausgebildeten Vorrichtung lässt sich der Verladevorgang sowohl eines einzelnen Straßenfahrzeuges als auch eines gesamten Lastkraftwagens, wie zum Beispiel einem Sattelzug, auf zum Beispiel ein Schienenfahrzeug, auf einfache Weise und somit in relativ kurzer Zeit umsetzen. Die Ausbildung des Ladebereiches aus einer Ladestraße und einer Rangierbahn hat den Vorteil, dass das Befahren der Ladestraße durch die zu verladenden Straßenfahrzeuge nicht in einer bestimmten Reihenfolge erfolgen muss. Die Zuordnung der verschiedenen Verladeplätze kann in beliebiger Abfolge vorgenommen werden, beispielsweise in Bezug auf die individuelle Ankunft der Straßenfahrzeuge am Verladeterminal. Ladestraße und Rangierbahn können insbesondere identische Fahrspurbreiten aufweisen, wobei die beiden Spuren des Verladebereiches stets eine ausreichende Mindestbreite für ein gefahrloses Vorbeifahren eines noch zu positionierenden Lastkraftwagen an zum Beispiel ein bereits auf der Ladestraße positioniertes Straßenfahrzeug aufweisen. Es ist ebenfalls denkbar, neben der Ladestraße und der Rangierbahn eine weitere, als Fahrstraße ausgebildete Spur vorzusehen.

Der Ladeschlitten korrespondiert insbesondere mit einer Vertiefung am Schienenfahrzeug, welche, von der Unterseite des Schienenfahrzeuges ausgehend, stets in einem relativ geringen Abstand ausgebildet ist, um eine vorteilhaft große Ladehöhe zu gewährleisten, so dass das zulässige Lichtraumprofil eingehalten ist. Der Ladeschlitten ist dabei über eine Geradführung in der Ladestraße aufgenommen und weist mehrere Rollen für eine reibungsarme Bewegung in der Führung auf. Die ebenfalls als Führung für den Ladeschlitten ausgebildete Vertiefung am Schienenfahrzeug ist des Weiteren in einem vorbestimmten Bereich mit Vorteil als Aufnahme ausgestaltet, derart dass darin die Räder einer Achse des Straßenfahrzeuges zentrierend aufgenommen bzw. gehalten sind. Der Ladeschlitten ist mit einer Hubeinrichtung ausgerüstet, über die während des Verladevorganges zum einen die Freigängigkeit des Straßenfahrzeuges und zum anderen nach dem Absetzen des Straßenfahrzeuges der Kontakt zwischen dem Ladeschlitten und den Rädern des Straßenfahrzeuges aufgehoben ist und der Ladeschlitten wieder unabhängig vom Straßenfahrzeug verfahren werden kann.

Mit Vorteil weist die Verladeeinrichtung mehrere Ladeschlitten auf, welche zumindest bestimmten Räder aufweisenden Achsen des Straßenfahrzeuges zugeordnet sind. Zur Ausbildung der Verladeeinrichtung kommen bevorzugt vier Ladeschlitten zur Anwendung, wobei zwei der Ladeschlitten zum Beispiel der Vorder- und Hinterachse einer gegebenenfalls mit zu verladenden Zugmaschine eines Sattelzuges und die zwei anderen Ladeschlitten zwei der häufig drei Achsen des Sattelaufliegers zugeordnet sind. Darüber ist stets ein gleichmäßiges Anheben des insbesondere zu versetzenden Sattelzuges über seine Gesamtlänge gegeben. Ebenso wie das Anheben erfolgt auch gleichzeitig die Versatzbewegung von der Ladestraße auf das Schienenfahrzeug an allen vier Ladeschlitten gleichzeitig. Die Versatzbewegung der Ladeschlitten von der Ladestraße auf das Schienenfahrzeug kann beispielsweise mit Hilfe von Kettenantrieben erfolgen, welche untereinander synchronisiert sind.

Jeder Ladeschlitten ist vorzugsweise in einer kanalartigen Vertiefung einer den Ladebereich wenigstens teilweise ausbildenden Ladestraße aufgenommen, wobei die Aufstellflächen der Ladeschlitten insbesondere auf gleichem Niveau mit der Oberfläche der beispielsweise aus einem Betonwerkstoff gefertigten Ladestraße angeordnet sind. Demzufolge können bei nur einer Ladestraße neben dem Schienenstrang der oder die zu verladenden Straßenfahrzeuge bzw. Sattel- oder Gliederzüge über die in die Ladestraße eingelassenen Ladeschlitten fahren. Speziell bei nur einer einspurigen Ladestraße mit mehreren in einer Reihe hintereinander angeordneten Verladeeinrichtungen für insbesondere das gleichzeitige Verladen auf einen aus einer Vielzahl von Schienenfahrzeugen gebildeten Zug, ist es zur Gewährleistung eines zügigen Verladevorganges zwingend, dass die zu verladenden Lastkraftwagen bzw. Straßenfahrzeuge problemlos über die Verladeeinrichtungen fahren können. Die Ladestraße kann sowohl auf nur einer Seite des Schienenfahrzeuges als auch auf beiden Seiten entlang des Schienenstranges angeordnet sein.

Nach einer Weiterbildung der Erfindung ist vorgesehen, dass die Rangierbahn zumindest mit Transportwagen zum quergerichteten Umsetzen des Straßenfahrzeuges auf die Ladestraße ausgerüstet ist. Mit Hilfe der Transportwagen erfolgt ein relativ einfaches Umsetzen eines zuvor auf der Rangierbahn zu den Verladeeinrichtungen in der Ladestraße positionierten Straßenfahrzeuges von der Rangierbahn auf die Ladestraße. Um einen störungsfreien Verladevorgang zu gewährleisten, weist die Rangierbahn zur Ladestraße bevorzugt ein höheres Niveau auf. Durch den Absatz zwischen Ladestraße und Rangierbahn lassen sich die Transportwagen problemlos oberhalb der Aufstandsfläche der Ladestraße verfahren. Es ist ebenfalls denkbar, die Aufstandsflächen der Ladestraße und der Rangierbahn auf einem Höhenniveau auszubilden, wobei dann in der Ladestraße Führungsbahnen für die Transportwagen vorzusehen sind, welche beiderseits neben einem in der Ladestraße eingelassenen Ladeschlitten auszubilden sind. Gleichzeitig weist jeder Transportwagen Mittel zum Ausrichten der Räder einer Achse eines insbesondere aufzuladenden Straßenfahrzeuges auf, um ein gezieltes Ausrichten zu den Ladeschlitten der Ladestraße zu gewährleisten.

Diesbezüglich ist erfindungsgemäß zwischen zwei einander zugeordneten Transportwagen der Rangierbahn eine in der Höhe verstellbare Aufstellplatte vorgesehen. Mittels der Aufstellplatte lässt sich das fahrbare Straßenfahrzeug bzw. der Lastkraftwagen zwischen den jeweiligen Transportwagen absenken, wodurch die Räder sich automatisch zu den sich bildenden Kantenbereichen ausrichten. Bevorzugt weist jeder Transportwagen schwenkbar angelenkte Plattenkörper zur Ausbildung mindestens eines Abschnitts einer etwa senkrecht zum Radumfang stehenden Aufstandsfläche auf. Diese korrespondieren mit der in der Höhe verstellbaren Aufstellplatte derart, dass sich die Plattenkörper automatisch zum Mittenbereich hin neigen, wenn die Aufstellplatte nach unten verfahren wird. Ebenso werden die Plattenkörper wieder in eine waagerechte Ausrichtung gebracht, wenn die Aufstellplatte in ihre obere Position zurückgefahren wird. Die schwenkbaren Plattenkörper an den Transportwagen weisen dabei bevorzugt mindestens die Breite eines zu versetzenden Radsatzes auf. Der den Stützen eines zu verladenden Straßenfahrzeuges zugeordnete Transportwagen ist jedoch mit keinen schwenkbaren Plattenkörpern ausgerüstet.

Nach einer anderen Weiterbildung der Erfindung ist vorgesehen, dass der Ladeschlitten und der Transportwagen für eine horizontale Verstellbewegung waagerecht ausgerichtete Arbeitszylinder aufweisen, und dass die Hubeinrichtung der Ladeschlitten und die höhenverstellbare Auflagerplatte mit senkrecht ausgerichteten Hubzylindern ausgerüstet sind. Durch den Einsatz insbesondere hydraulisch betriebener Verstellantriebe ist eine vorteilhafte Möglichkeit zur Umsetzung der in horizontaler und vertikaler Richtung vorzunehmenden Verstellbewegungen gegeben. Hydraulische Antriebe haben des Weiteren den Vorteil, dass mittels dieser relativ hohe Kräfte erzeugt werden können, welche zum Bewegen der üblicherweise mehrere Tonnen schweren Straßenfahrzeuge und Lastkraftwagen benötigt werden. Anstelle eines Hydraulikantriebes für die horizontal zu bewegenden Ladeschlitten kann gegebenenfalls auch ein Elektromotor Anwendung finden, der beispielsweise über einen Kettenantrieb mit einem insbesondere auf Rollen geführten Ladeschlitten und Transportwagen verbunden sein kann.

Ausführungsbeispiele der Erfindung, aus denen sich weitere erfinderische Merkmale ergeben, sind in der Zeichnung dargestellt. Es zeigen:
- Fig. 1:: eine perspektivische Ansicht eines ersten Ausführungsbeispiels einer erfindungsgemäßen Vorrichtung;
- Fig. 2:: eine Ansicht eines zweiten Ausführungsbeispiels einer erfindungsgemäßen Vorrichtung;
- Fig. 3:: eine perspektivische Ansicht eines Ladeschlittens einer Verladeeinrichtung;
- Fig. 4:: eine Ansicht einer Transporteinrichtung, und
- Fig. 5:: eine perspektivische Ansicht eines Aufnahmebereiches für eine Achse am Schienenfahrzeug.

Mit 1 ist eine Vorrichtung zum Auf- und Abladen von zumindest einem fahrbaren, Güter aufnehmenden Straßenfahrzeug mit Transportbehälter auf ein und von einem Schienenfahrzeug bezeichnet, mit deren Hilfe der Umschlag beispielsweise eines Sattelzuges oder auch nur des Sattelaufliegers des Sattelzuges auf einen und von einem speziell dafür ausgebildeten Schienenfahrzeug ermöglicht wird. Die Vorrichtung 1 weist bevorzugt beiderseits parallel entlang eines Schienenstranges 2 zwei Ladebereiche 3, 4 mit jeweils einer Ladestraße 5, 6 auf, wobei ein Sattelzug 7 üblicherweise von der einen Ladestraße 5 auf das als Eisenbahnwaggon ausgebildete Schienenfahrzeug 8 verladen und vom Schienenfahrzeug 8 auf die andere Ladestraße 6 entladen wird. Neben dem Schienenstrang kann aber auch nur ein Ladebereich ausgebildet sein, über den sowohl das Auf- und Abladen erfolgt. Die Ladestraßen 5, 6 weisen dafür Verladeeinrichtungen 9, 10 auf,
wobei jede Verladeeinrichtung mit mehreren Ladeschlitten 11, 11', 12, 12', 13, 13', 14, 14' ausgerüstet ist. Um eine relativ niedrige Ladehöhe des Sattelzuges 7 auf dem Schienenfahrzeug 8 und die damit verbundene Einhaltung des maximal zulässigen Lichtraumprofiles zu gewährleisten, korrespondieren die verfahrbaren Ladeschlitten 11 bis 14' der Verladeeinrichtungen 9, 10 mit entsprechenden am Rahmengestell 15 des Schienenfahrzeuges 8 ausgebildeten, kanalartigen Vertiefungen 16, 16'.

Fig. 2 zeigt ein zweites, mögliches Ausführungsbeispiel einer erfindungsgemäßen Vorrichtung 17, welche zu den jeweils neben dem Schienenstrang 18 verlaufenden Ladestraßen 19, 20 jeweils eine Rangierbahn 21, 22 zur Ausbildung der Ladebereiche 23, 24 aufweist. Mit Hilfe der Rangierbahnen 21, 22 ist insbesondere ein verkürztes Be- und Entladen erzielt, da sich ein unter anderem zu verladendes, als Sattelauflieger ausgebildetes Straßenfahrzeug 25 bzw. Sattelzug 7 mit Vorteil mittels in den Rangierbahnen 21, 22 ausgebildeten Transporteinrichtungen 26, 27 gezielt ausrichten lässt. Der Sattelzug 7 befindet sich in Fig. 2 in einer als Fahrbahn ausgebildeten Spur, die neben der Ladestraße 20 und der Rangierbahn 22 vorgesehen sein kann. Die Transporteinrichtungen 26, 27 weisen Transportwagen 28, 28', 29, 29', 29", 30, 30', 31, 31', 32, 32', 33, 33', 33", 34, 34', 35, 35' auf, wobei über die Transporteinrichtung 26 das Straßenfahrzeug 25 beim Verladen zunächst durch zumindest die Transporteinrichtung 26 ausbildende Transportwagen 29", 30, 30', 31, 31' oberhalb der nicht sichtbaren Ladeschlitten 11', 12, 12' der Verladeeinrichtung 9 positioniert wird. Danach wird das zu versetzende Straßenfahrzeug 25 von den Ladeschlitten 11', 12, 12' übernommen und unmittelbar auf der Ladefläche 36 des Schienenfahrzeuges 8 abgesetzt. Zum Entladen des Straßenfahrzeuges 25 werden die Umschlagschritte umgekehrt abgewickelt. Jedoch erfolgt das Umsetzen nunmehr durch die Ladeschlitten 13', 14, 14' der Verladeeinrichtung 10 und dann über die Transportwagen 33", 34, 34', 35, 35' der Transporteinrichtung 27 in der Rangierbahn 22. Zum Verladen von Sattelzügen werden stets alle Ladeschlitten 11 bis 14' und nahezu sämtliche Transportwagen 28 bis 35' benötigt.

In Fig. 3 ist ein unter anderem zur Ausbildung einer Verladeeinrichtung 9, 10 verwendeter Ladeschlitten 11' der Ladeschlitten 11 bis 14' dargestellt, wobei dessen etwa quaderförmiger Rahmen 37 mit einer Vielzahl von Rollen 38 bis 40 ausgerüstet ist. Der Rahmen 37 des Ladeschlittens 11 ist mit einem nicht dargestellten, waagerecht ausgerichteten Hydraulikzylinder gekoppelt, mittels dem die Versatzbewegung von der Ladestraße 5, 6, 19, 20 auf das Schienenfahrzeug 8 bzw. vom Schienenfahrzeug 8 auf die Ladestraße 5, 6, 19, 20 vorgenommen wird. Der Ladeschlitten 11 weist des Weiteren eine Hubeinrichtung 41 mit mindestens zwei Hubzylindern 42, 43 auf, mit Hilfe der zumindest Teilflächen der Aufstandsfläche 44 des Ladeschlittens 11 ausbildende Hubplatten 45, 46 angehoben werden. Des Weiteren ist speziell dieser dargestellte Ladeschlitten 11 mit wenigstens einem schwenkbar angelenkten Hubelement 47, 48 ausgerüstet, welches auch Teil der Hubeinrichtung 41 ist und im Zusammenhang mit dem Verladen des Sattelaufliegers 25 in dessen Kupplungsbereich angreift und diesen während des Verladens sicher abstützt. In der Regel ist nur einer der Ladeschlitten 11 bis 14' jeder Verladeeinrichtung 9, 10 in einer Ladestraße 5, 6, 19, 20 mit derartig schwenkbaren Hubelementen 47, 48 ausgerüstet.

Fig. 4 zeigt eine Detailansicht einer in der Rangierbahn 21, 22 angeordneten Transporteinrichtung 26, 27, um den Aufbau und deren Funktionsweise zu verdeutlichen. Jede Transporteinrichtung 26, 27 weist zwei im Abstand parallel zueinander beweglich gehaltene Transportwagen 28 bis 35' auf, zwischen denen eine in der Höhe verstellbare Aufstellplatte 49 angeordnet ist. Durch Absenken der Aufstellplatte 49 mittels Hubzylinder 50, 51 wird ein auf der Transporteinrichtung 26, 27 abgestelltes Straßenfahrzeug 25 oder Sattelzug 7 zwischen den Transportwagen 28 bis 35' gezielt ausgerichtet und für den Umsetzvorgang vorübergehend arretiert. Eine ungewollte Bewegung in Richtung der Längsachse des Straßenfahrzeuges 25 ist somit vermieden. Nahezu jeder Transportwagen 28 bis 35' ist zu diesem Zweck mit schwenkbaren Plattenkörpern 52, 53 versehen, die infolge des Absenkens der Aufstellplatte 49 einen vorbestimmten Neigungswinkel einnehmen. Die Breite des sich bildenden Kanals 54 zwischen den Transportwagen 28 bis 35' ist dabei stets geringer als der Raddurchmesser an den Achsen des Straßenfahrzeuges 25 oder eines Sattelzuges 7. Zur Aufnahme und zum Verfahren eines auf seinen Stützen abgestellten Straßenfahrzeuges 25 sind jeweils einzelne, nicht näher dargestellte Transportwagen 29", 33" für die Stützen (Fig. 2) vorgesehen, die jedoch keine schwenkbaren Plattenkörper aufweisen.

Fig. 5 zeigt eine perspektivische Detailansicht eines Aufnahmebereiches 55 für eine Achse beispielsweise eines Straßenfahrzeuges 25 des Schienenfahrzeuges 8, um dessen Aufbau zu verdeutlichen. Das Rahmengestell 15 des Schienenfahrzeuges 8 weist insbesondere mit den Ladeschlitten 11 bis 14' der Verladeeinrichtungen 9, 10 (Fig. 1 bis 3) korrespondierende, kanalartige Vertiefungen 16, 16' auf, in die ein jeweiliger Ladeschlitten zum Absetzen bzw. Aufnehmen eines beispielsweise zu verladenden Straßenfahrzeuges 25 verfahren wird. Nach dem Absetzen auf der Ladefläche 36 des Schienenfahrzeuges 8 werden zu beiden Seiten der Räder Sicherungsprofile 56, 57 verschoben, mittels denen gleichzeitig eine Ladungssicherung und eine vorteilhafte Versteifung des Rahmengestells des Schienenfahrzeuges 8 in einem jeweiligen Aufnahmebereich 55 erzielt ist. Der Aufnahmebereich 55 weist insbesondere an die Form der Räder angepasste, konkav gewölbte Auflagerflächen 58, 59 auf.

## Patentansprüche

1. Verfahren zum Auf- und Abladen von zumindest einem fahrbaren, Güter aufnehmenden Straßenfahrzeug (25) mit Rädern und mit Transportbehälter auf ein und von einem Schienenfahrzeug (8), welches sich auf einem Schienenstrang (18) befindet, bei dem
das zumindest eine Straßenfahrzeug (25) zu einer Verladeeinrichtung (10) wenigstens einer abschnittsweise entlang des Schienenstranges (18) angeordneten Ladestraße (19, 20) in Position gebracht wird,
direkt mittels der Verladeeinrichtung (10) das mindestens eine Straßenfahrzeug (25) angehoben und aus einer Position neben dem Schienenfahrzeug (8) in eine Position oberhalb des Schienenfahrzeuges (8) bewegt wird, und
dann das Straßenfahrzeug (25) in Aufnahmen am Schienenfahrzeug (8) abgesenkt und die Verladeeinrichtung (10) in ihre Grundstellung in der Ladestraße (19, 20) zurückbewegt wird,
wobei beim Entladen des Schienenfahrzeuges (8) die Umschlagschritte umgekehrt ablaufen,
**dadurch gekennzeichnet,**
**dass** das Straßenfahrzeug (25) vor dem in Position Bringen auf der Ladestraße (19, 20) auf einer etwa parallel zur Ladestraße (19, 20) verlaufenden Rangierbahn (21, 22) abgestellt wird, wobei die Ladestraße (19, 20) zwischen dem Schienenstrang (18) und der Rangierbahn (21, 22) angeordnet ist,
**dass** das Straßenfahrzeug (25) nach dem Abstellen auf der Rangierbahn (21, 22) durch Absenken von Teilbereichen der Aufstandsfläche der Rangierbahn (21, 22), wobei die Teilbereiche zumindest eine Aufstellplatte (49) umfassen, fluchtend zur Verladeeinrichtung (10) der Ladestraße (19, 20) ausgerichtet wird, und
**dass** das Straßenfahrzeug (25), nach dem Ausrichten, mittels einer Transporteinrichtung (26, 27) von der Rangierbahn (21, 22) in eine vorgegebene Position oberhalb der Verladeeinrichtung (10) bewegt wird.

2. Vorrichtung (1;17) zum Auf- und Abladen von zumindest einem fahrbaren, Güter aufnehmenden Straßenfahrzeug (25) mit Rädern und mit Transportbehälter auf ein und von einem Schienenfahrzeug (8), welches sich auf einem Schienenstrang (18) befindet, mit zumindest einem Ladebereich (23, 24) neben dem Schienenstrang (18) für das Schienenfahrzeug (8),
wobei der Ladebereich (23, 24) wenigstens eine Verladeeinrichtung (10) für das mindestens eine zu versetzende Straßenfahrzeug (25) aufweist, mittels welcher das mindestens eine Straßenfahrzeug (25) direkt angehoben und in eine Position oberhalb des Schienenfahrzeuges (8) gebracht werden kann, wobei die Verladeeinrichtung (10) mindestens einen Ladeschlitten (13 bis 14') aufweist, welcher quer zum Schienenstrang (18) zwangsbeweglich geführt ist, wobei der Ladeschlitten (13 bis 14') mit einer am Schienenfahrzeug (8) vorgesehenen Aufnahme (16, 16') korrespondiert und mit mindestens einer Hubeinrichtung (41) zum Anheben und Absenken des Straßenfahrzeuges (25) ausgerüstet ist, und
wobei etwa parallel entlang eines Abschnittes des Schienenstranges (8) wenigstens eine Ladestraße (19, 20) vorgesehen ist,
**dadurch gekennzeichnet,**
**dass** etwa parallel entlang des Abschnittes des Schienenstranges (8) eine entlang der Ladestraße (19, 20) verlaufende Rangierbahn (21, 22) vorgesehen ist, auf welcher das Straßenfahrzeug (25) vor dem in Position Bringen auf der Ladestraße (19, 20) abzustellen ist, wobei die Ladestraße (19, 20) zwischen dem Schienenstrang (18) und der Rangierbahn (21, 22) angeordnet ist, dass die Aufstandsfläche der Rangierbahn (21, 22) Teilbereiche aufweist, die zumindest eine Aufstellfläche (49) umfassen und die zum Ausrichten des Straßenfahrzeuges (25) fluchtend zur Verladeeinrichtung (10) der Ladestraße (19, 20) absenkbar ausgebildet sind, und
**dass** eine Transporteinrichtung (26, 27) vorgesehen ist zum Bewegen des Straßenfahrzeuges (25) nach dem Ausrichten von der Rangierbahn (21, 22) in eine vorgegebene Position oberhalb der Verladeeinrichtung (10).

3. Vorrichtung nach Anspruch 2, **dadurch gekennzeichnet, dass** die Verladeeinrichtung (10) mehrere Ladeschlitten (13 bis 14') aufweist, welche zumindest bestimmten Rädern aufweisenden Achsen des Straßenfahrzeuges (25) zugeordnet sind.

4. Vorrichtung nach Anspruch 3, **dadurch gekennzeichnet, dass** jeder Ladeschlitten (13 bis 14') in einer Vertiefung der den Ladebereich (3, 4, 23, 24) wenigstens teilweise ausbildenden Ladestraße (19, 20) aufgenommen ist.

5. Vorrichtung nach Anspruch 3 oder 4, **dadurch gekennzeichnet, dass** einer der Ladeschlitten (13 bis 14') mit wenigstens einem schwenkbar angelenkten Hubelement (47, 48) ausgerüstet ist, welches in vertikaler Ausrichtung eine Stützkraft am Straßenfahrzeug (25) erzeugend einem vorbestimmten Abschnitt des Straßenfahrzeuges (25) zugeordnet ist.

6. Vorrichtung nach einem der Ansprüche 3 bis 5, **dadurch gekennzeichnet, dass** der Ladeschlitten (13 bis 14') für eine horizontale Verstellbewegung waagerecht ausgerichtete Arbeitszylinder aufweist.

7. Vorrichtung nach einem der Ansprüche 2 bis 6, **dadurch gekennzeichnet, dass** die Rangierbahn (21, 22) zumindest mit Transportwagen (28 bis 35') zum quergerichteten Umsetzen des Straßenfahrzeuges (25) auf die Ladestraße (19, 20) ausgerüstet ist.

8. Vorrichtung nach Anspruch 7, **dadurch gekennzeichnet, dass** zwischen zwei Transportwagen (28 bis 35') der Rangierbahn (21, 22) die in der Höhe verstellbare Aufstellplatte (49) vorgesehen ist.

9. Vorrichtung nach Anspruch 7 oder 8, **dadurch gekennzeichnet, dass** der Transportwagen (28 bis 35') für eine horizontale Verstellbewegung waagerecht ausgerichtete Arbeitszylinder aufweist.

10. Vorrichtung nach einem der Ansprüche 7 bis 9, **dadurch gekennzeichnet, dass** die höhenverstellbare Aufstellplatte (49) zwischen den Transportwagen (28 bis 35') angeordnet und mit senkrecht ausgerichteten Hubzylindern (50, 51) ausgerüstet ist.

11. Vorrichtung nach einem der Ansprüche 2 bis 10, **dadurch gekennzeichnet, dass** die Hubeinrichtung (41) der Ladeschlitten (13 bis 14') mit senkrecht ausgerichteten Hubzylindern (42, 43) ausgerüstet ist.

## Claims

1. A method for loading and unloading at least one drivable road vehicle (25) that receives goods and has wheels and a transport container on and from a rail vehicle (8) located on a rail track (18), in which
the at least one road vehicle (25) is brought into position relative to a loading device (10) of at least one loading road (19, 20) sectionally arranged along the rail track (18),
the at least one road vehicle (25) is directly hoisted by the loading device (10) and moved out of a position next to the rail vehicle (8) into a position above the rail vehicle (8), and
the road vehicle (25) is then lowered into receptacles on the rail vehicle (8), and the loading device (10) is moved back into its basic position in the loading road (19, 20),
wherein the handling steps take place in reverse when unloading the rail vehicle (8),
**characterized**
**in that**, before being positioned on the loading road (19, 20), the road vehicle (25) is parked on a marshalling road (21, 22) that runs roughly parallel to the loading road (19, 20), wherein the loading road (19, 20) is arranged between the rail track (18) and marshalling road (21, 22),
**in that**, after parked on the marshalling road (21, 22), the road vehicle (25) is aligned flush with the loading device (10) of the loading road (19, 20) by lowering partial areas of the contact surface of the marshalling road, wherein the partial areas encompass at least one resting plate (49), and
**in that**, after aligned, the road vehicle (25) is moved from the marshalling road (21, 22) into a prescribed position above the loading device (10) by means of a transport device (26, 27).

2. A device (1; 17) for loading and unloading at least one drivable road vehicle (25) that receives goods and has wheels and a transport container on and from a rail vehicle (8) located on a rail track (18), with at least one loading area (23, 24) next to the rail track (18) for the rail vehicle (8),
wherein the loading area (23, 24) exhibits at least one loading device (10) for the at least one road vehicle (25) to be moved, by means of which the at least one road vehicle (25) can be directly hoisted and brought into a position above the rail vehicle (8),
wherein the loading device (10) exhibits at least one loading carriage (13 to 14'), which can be forcedly moved transverse to the rail track (18), wherein the loading carriage (13 to 14') corresponds with a receptacle (16, 16') provided on the rail vehicle (8), and is equipped with at least one hoisting device (41) for lifting and lowering the road vehicle (25), and wherein at least one loading road (19, 20) is provided roughly parallel along a section of the rail track (8),
**characterized**
**in that** a marshalling road (21, 22) running along the loading road (19, 20) is provided roughly parallel along the section of the rail track (8), on which the road vehicle (25) is to be parked before being brought into position on the loading road (19, 20), wherein the loading road (19, 20) is arranged between the rail track (18) and marshalling road (21, 22),
**in that** the contact surface of the marshalling road (21, 22) exhibits partial areas that encompass at least one resting plate (49), and are lowerable in design so as to align the road vehicle (25) flush with the loading device (10) of the loading road (19, 20),
and
**in that** a transport device (26, 27) is provided for moving the road vehicle (25) after alignment from the marshalling road (21, 22) into a prescribed position above the loading device (10).

3. The device according to claim 2, **characterized in that** the loading device (10) exhibits several loading carriages (13 to 14'), which are allocated to axes of the road vehicle (25) that exhibit at least specific wheels.

4. The device according to claim 3, **characterized in that** each loading carriage (13 to 14') is accommodated in a recess of the loading road (19, 20) that at least partially comprises the loading area (3, 4, 23, 24).

5. The device according to claim 3 or 4, **characterized in that** one of the loading carriages (13 to 14') is equipped with at least one pivotably hinged hoisting element (47, 48), which is vertically aligned and allocated to a predetermined section of the road vehicle (25), thereby generating a supporting force on the road vehicle (25).

6. The device according to one of claims 3 to 5, **characterized in that** the loading carriage (13 to 14') exhibits horizontally aligned working cylinders for a horizontal adjusting movement.

7. The device according to one of claims 2 to 6, **characterized in that** the marshalling road (21, 22) is equipped at least with transport wagons (28 to 35') for transversely moving the road vehicle (25) onto the loading road (19, 20).

8. The device according to claim 7, **characterized in that** the vertically adjustable resting plate (49) is provided between two transport wagons (28 to 35') of the marshalling road (21, 22).

9. The device according to claim 7 or 8, **characterized in that** the transport wagon (28 to 35') exhibits horizontally aligned working cylinders for a horizontal adjusting movement.

10. The device according to one of claims 7 to 9, **characterized in that** the vertically adjustable resting plate (49) is provided between the transport wagons (28 to 35') and equipped with perpendicularly aligned lifting cylinders (50, 51).

11. The device according to one of claims 2 to 10, **characterized in that** the hoisting device (41) of the loading carriages (13 to 14') is equipped with perpendicularly aligned lifting cylinders (42, 43).

## Revendications

1. Procédé destiné à charger et décharger au moins un véhicule routier (25) roulant recevant des marchandises, avec des roues et avec des conteneurs de transport sur un et à partir d'un véhicule ferroviaire (8), lequel se trouve sur un tronçon de voie ferrée (18), lors duquel
on amène en position l'au moins un véhicule routier (25) vers un système de transbordement (10) d'au moins une voie de chargement (19, 20) placée au moins par sections le long du tronçon de voie ferrée (18),
on soulève directement à l'aide du système de transbordement (10) l'au moins un véhicule routier (25) et on le déplace d'une position à côté du véhicule ferroviaire (8) dans une position au-dessus du véhicule ferroviaire (8) et
on abaisse ensuite le véhicule routier (25) dans des réceptacles sur le véhicule ferroviaire (8) et on re-déplace le système de transbordement (10) dans sa position de base, dans la voie de chargement (19, 20),
lors du déchargement du véhicule ferroviaire (8), les étapes de transbordement se déroulant à l'envers,
**caractérisé**
**en ce qu'**avant d'être amené en position sur la voie de chargement (19, 20), on dépose le véhicule routier (25), sur une piste de manoeuvre (21, 22) s'écoulant approximativement à la parallèle de la voie de chargement (19, 20), la voie de chargement (19, 20) étant placée entre le tronçon de voie ferrée (18) et la piste de manoeuvre (21, 22),
**en ce qu'**après avoir été déposé sur la piste de manoeuvre (21, 22), par abaissement de zones partielles de la surface de contact au sol de la piste de manoeuvre (21, 22), les zones partielles comprenant au moins un plateau de placement (49), on oriente le véhicule routier (25) en alignement du système de transbordement (10) de la voie de chargement (19, 20) et
**en ce qu'**après avoir été orienté, à l'aide d'un système de transport (26, 27), on déplace le véhicule routier (25) de la piste de manoeuvre (21, 22) dans une position prédéfinie au-dessus du système de transbordement (10).

2. Dispositif (1 ; 17) destiné à charger et décharger au moins un véhicule routier (25) roulant recevant des marchandises, avec des roues et avec des conteneurs de transport sur un et à partir d'un véhicule ferroviaire (8), lequel se trouve sur un tronçon de voie ferrée (18), avec au moins une zone de chargement (23, 24) à côté du tronçon de voie ferrée (18) pour le véhicule ferroviaire (8),
la zone de chargement (23, 24) comportant au moins un système de transbordement (10) pour l'au moins un véhicule routier (25) qui doit être déplacé, à l'aide duquel l'au moins un véhicule routier (25) peut être directement soulevé et amené dans une position au-dessus du véhicule ferroviaire (8),
le système de transbordement (10) comportant au moins un chariot de chargement (13 à 14') lequel est guidé en mouvement forcé à la transversale du tronçon de voie ferrée (18),
le chariot de chargement (13 à 14') correspondant avec un réceptacle (16, 16') prévu sur le véhicule
ferroviaire (8) et étant équipé d'au moins un système de levage (41) pour soulever et abaisser le véhicule routier (25) et
approximativement à la parallèle le long d'une section du tronçon de voie ferrée (8) étant prévue au moins une voie de chargement (19, 20),
**caractérisé**
**en ce qu'**approximativement à la parallèle, le long d'une section du tronçon de voie ferrée (8) est prévue une piste de manoeuvre (21, 22) s'écoulant le long de la voie de chargement (19, 20), sur laquelle le véhicule routier (25) doit être déposé avant d'être amené en position sur la voie de chargement (19, 20), la voie de chargement (19, 20) étant placée entre le tronçon de voie ferrée (18) et la piste de manoeuvre (21, 22),
**en ce que** la surface de contact au sol de la piste de manoeuvre (21, 22) comporte des zones partielles qui comportent au moins une surface de placement (49) et qui pour l'orientation du véhicule routier (25) en alignement du système de transbordement (10) de la voie de chargement (19, 20) sont conçues en étant abaissables et
**en ce qu'**il est prévu un système de transport (26, 27) pour le déplacement du véhicule routier (25) après l'orientation, de la piste de manoeuvre (21, 22) dans une position prédéfinie au-dessus du système de transbordement (10).

3. Dispositif selon la revendication 2, **caractérisé en ce que** le système de transbordement (10) comporte plusieurs chariots de chargement (13 à 14'), lesquels sont associés à des essieux déterminés comportant des roues du véhicule automobile (25).

4. Dispositif selon la revendication 3, **caractérisé en ce que** chaque chariot de chargement (13 à 14') est réceptionné dans un creux de la voie de chargement (19, 20) formant au moins en partie la zone de chargement (3, 4, 23, 24).

5. Dispositif selon la revendication 3 ou 4, **caractérisé en ce que** l'un des chariots de chargement (13 à 14') est équipé d'au moins un élément de levage (47, 48) articulé de manière pivotante, lequel en créant en orientation verticale une force d'appui sur le véhicule routier (25) est associé à une section prédéfinie du véhicule routier (25).

6. Dispositif selon l'une quelconque des revendications 3 à 5, **caractérisé en ce que** pour un mouvement de réglage horizontal, le chariot de chargement (13 à 14') comporte des cylindres de travail orientés à l'horizontale.

7. Dispositif selon l'une quelconque des revendications 2 à 6, **caractérisé en ce que** la piste de manoeuvre (21, 22) est au moins équipée de chariots de transport (28 à 35') pour le transbordement orienté à la transversale du véhicule routier (25) sur le voie de chargement (19, 20).

8. Dispositif selon la revendication 7, **caractérisé en ce qu'**entre deux chariots de transport (28 à 35') de la piste de manoeuvre (21, 22) est prévu le plateau de placement (49) réglable en hauteur.

9. Dispositif selon la revendication 7 ou 8, **caractérisé en ce que** pour un mouvement de réglage horizontal, le chariot de transport (28 à 35') comporte des cylindres de travail orientés à l'horizontale.

10. Dispositif selon l'une quelconque des revendications 7 à 9, **caractérisé en ce que** le plateau de placement (49) réglable en hauteur est placé entre les chariots de transport (28 à 35') et est équipé de cylindres de levage (50, 51) orientés à la verticale.

11. Dispositif selon l'une quelconque des revendications 2 à 10, **caractérisé en ce que** le système de levage (41) des chariots de chargement (13 à 14') est équipé de cylindres de levage (42, 43) orientés à la verticale.
